# EUROPÄISCHE PATENTSCHRIFT

(11) **EP 3 881 309 B1**
(45) Veröffentlichungstag und Bekanntmachung des Hinweises auf die Patenterteilung: **09.08.2023**
(21) Anmeldenummer: 19805210.2
(22) Anmeldetag: 13.11.2019
(51) Int. Cl.: G09F 3/03

(54) **CONTAINERPLOMBE**
CONTAINER SEAL
SCELLÉ POUR CONTENEUR

(30) Priorität: 16.11.2018 DE 102018128869
(43) Veröffentlichungstag der Anmeldung: 22.09.2021
(73) Patentinhaber: Aesculap AG, 78532 Tuttlingen (DE)
(72) Erfinder: THOMAS, Stefan, 78532 Tuttlingen (DE); ELISCH, Andreas, 78655 Dunningen (DE)
(74) Vertreter: Winter, Brandl - Partnerschaft mbB
(86) Internationale Anmeldenummer: PCT/EP2019/081128
(87) Internationale Veröffentlichungsnummer: WO 2020/099462

(56) Entgegenhaltungen:
- WO-A1-2013/078522
- GB-A- 1 335 672
- GB-A- 2 185 065
- US-A- 4 793 641

## Beschreibung

Die vorliegende Erfindung betrifft eine Containerplombe und insbesondere eine Plombe zum Siegeln eines Sterilisationscontainers bzw. Sterilgutcontainers.

### Hintergrund der Erfindung

Sterilgutcontainer benötigen zur Gewährleistung sowie Visualisierung ihres aktuellen Versiegelungszustands eine Sicherung gegen ein unbeabsichtigtes Öffnen sowie einen entsprechenden Marker zum erkenntlich Machen eines bereits geöffneten Zustands.

In anderen Worten ausgedrückt ist es bei Sterilgutcontainern unbedingt notwendig, den Öffnungsmechanismus gegen unerlaubtes/unbeabsichtigtes Öffnen abzusichern. Gleichzeitig soll die hierfür eingesetzte Sicherung so gestaltet sein, dass eine Bedienerperson an dieser sofort erkennen kann, ob der Sterilgutcontainer bereits geöffnet wurde. Bei derartigen Sicherungen spricht man allgemein von Plomben.

### Stand der Technik

Aus dem Stand der Technik ist eine Vielzahl von Plombenkonstruktionen zur Absicherung von Sterilgutcontainern insbesondere zur Aufnahme von medizinischen/chirurgischen Instrumenten dieser Gattung bekannt. Grundsätzlich haben solche Plomben einen Sperrriegel oder Sperrstift, an dessen einem Endabschnitt eine Rasteinrichtung ausgeformt ist und ein Widerlagerelement, das mit dem Sperrstift in einen Rasteingriff bringbar ist. Das Widerlagerelement kann dabei als ein zum Sperrstift oder Sperrriegel separates Bauteil beispielsweise in Form eines Knopfs oder einer Hülse ausgebildet sein oder das Widerlager ist mit dem Sperrstift oder Sperrriegel über einen Bügel oder Falt-/Klappmechanismus vorzugsweise stoffeinstückig verbunden.

Soll beispielsweise ein Öffnungs-/Verschließmechanismus eines Sterilgutcontainers mit einer derartigen Plombe versiegelt werden, muss zunächst der Sperrstift oder Sperrriegel in entsprechende Bohrungen zweier gegeneinander bewegbarer Teile des Öffnungs-/Verschließmechanismus eingesteckt werden, worauf das Widerlagerelement mit der Rasteinrichtung am Sperrstift bzw. Sperrriegel in Rasteingriff gebracht wird. In der Regel wird der Sperrstift/Sperrriegel so eingesetzt, dass dieser bei einem unbeabsichtigten Betätigen des Öffnungs-/Verschließmechanismus mit Scherkräften quer zur Stiftlängsachse beaufschlagt wird, sodass der Stift/Riegel hierdurch nicht aus dem Widerlager gerissen werden kann.

Zum Öffnen des Containers muss der Stift manuell aus dem Widerlager in Richtung der Stiftlängsachse herausgezogen werden, wofür der Stift/Riegel insbesondere im Bereich seiner Rasteinrichtung eine Sollbruchstelle (Materialeinschnürung) aufweist, sodass der Stift beim Herausziehen aus dem Widerlager abgerissen wird.

Derartige Plombenkonstruktionen weisen jedoch einige Nachteile auf:
- Grundsätzlich bedeutet ein Herausziehen einer Plombe mit vorstehendem Aufbau immer sofort ein Freigeben des damit versiegelten Öffnungs-/Verschließmechanismus. Erfolgt demnach das Herausziehen der Plombe in unbeabsichtigter Weise, besteht ein hohes Risiko, dass der Sterilgutcontainer ebenfalls unbeabsichtigt geöffnet wird.
- Wenn als Konsequenz dieses Problems beispielsweise die Sollbruchstelle verstärkt werden sollte, ergibt sich hieraus der Nachteil, dass der Kraftaufwand beim manuellen Zerstören der Sollbruchstelle deutlich höher wäre.
- Ferner muss die Plombe bekannten Aufbaus quer zu der Bewegungsrichtung der damit zu verplombenden Bauteile ausgerichtet sein. Dies bedeutet, dass die Kraft zum Zerbrechen der Plombe manuell unmittelbar auf diese und nicht beispielsweise über ein Betätigen des Öffnungs-/Verschließmechanismus ausgeübt werden muss.
- Des Weiteren bewirkt das Zerstören der Plombe zwangsläufig die Entstehung mehrerer Plombenfragmente, die unkontrolliert irgendwo hinfallen können.
- Im Übrigen sind Plomben in der Regel nur auf einer Wandseite eines Containers (zumeist die Container-Stirnseite) angeordnet und daher nur von dieser Seite aus zu sehen.

US 4 793 641 A aus dem Stand der Technik offenbart eine gegen Manipulation gesicherte Siegelvorrichtung zum Verschließen eines Containers mit einem oberen Deckel wie einer Geldtransportkassette oder dergleichen. Dabei hat die Siegelvorrichtung einen Stecker mit elastischen bzw. federnden Fingern, die in eine Buchse passen, die Schultern enthält, so dass, wenn der eingesteckte Stecker an den Schultern vorbeibewegt wird, die federnden Finger zusammenfallen und dann ausfedern, um mit den Schultern in Eingriff zu kommen und eine Rückbewegung zu verhindern. Wenn die Buchse und der eingesteckte Stecker in den Öffnungen positioniert sind, können sie nicht entfernt werden, ohne die Dichtung zu brechen.

WO 2013/078522 A1 offenbart eine Sicherheitsvorrichtung in Form einer Sicherheitsklemme und ein zugehöriges System zum Verschließen von flach ausgebildeten Briefversandumschlägen vertraulichen Inhaltes. Eine dazu ähnliche Sicherheitsklemme wird von der GB 2 185 065 A offenbart, wobei deren Verschließen dazu dient, eine dauerhafte Klemmwirkung auf in eine Scharnierlinie eingelegte Schnüre eines Beutels auszuüben.

### Kurzbeschreibung der Erfindung

In Anbetracht der vorstehend aufgezeigten Problematik ist es eine Aufgabe der vorliegenden Erfindung, eine Containerplombe bereit zu stellen, die gegenüber bekannten Plombenkonstruktionen eine höhere Sicherheit gewährleistet. Insbesondere soll deren Sichtbarkeit verbessert werden. Weiter vorzugsweise soll ein Abreißen der Plombe insbesondere durch Betätigen Den Öffnungs-/Verschließmechanismus des Containers erleichtert sein, ohne jedoch die Gefahr eines ungewollten Öffnens des Sterilgutcontainers zu erhöhen. Die vorstehende Aufgabe und bevorzugten Ziele werden durch eine Containerplombe mit den Merkmalen des anliegenden Patentanspruchs 1 erreicht. Die Containerplombe des Patentanspruchs 1 ist mit einem Sperrriegel, der für ein Durchstecken eines zu verplombenden Gegenstands vorgesehen ist, und der an seinem einen Endabschnitt oder Mittenabschnitt, welcher in den zu verplombenden Gegenstand durchsteckbar ist, ein in Querrichtung zur Riegelachse geöffnetes Einschub-/Einrastfach hat, das mit einer in Richtung Einrastfach-Öffnung wirkenden Hinterschneidung ausgebildet oder versehen ist, einem Bügel oder einer Lasche zur Handhabung der Containerplombe vorzugsweise mit wenigsten einer Sollknick-/Sollfaltstelle, wobei der Bügel oder die Lasche an dem anderen Endabschnitt des Sperrriegels, der nicht für ein Durchstecken des zu verplombenden Gegenstands vorgesehen ist, vorzugsweise stoffeinstückig angeordnet ist sowie einen für ein äußeres Umgreifen des zu verplombenden Gegenstands vorgesehenen Abschnitt bildet, der vorzugweise durch die Sollknick-/Sollfaltstelle vom Rest des Bügels oder der Lasche abgeteilt ist und einem, am freien Ende/Endabschnitt des für ein äußeres Umgreifen des zu verplombenden Gegenstands vorgesehenen Abschnitts des Bügels oder der Lasche vorzugsweise stoffeinstückig angeordneten Dorn oder Balken, der an seinem freien Ende/Endabschnitt eine Rasteinrichtung für ein verplombendes Zusammenwirken mit der Hinterschneidung hat, die über eine Sollbruchstelle mit dem Dorn vorzugsweise stoffeinstückig gekoppelt ist, um ein Brechen der Containerplombe zu ermöglichen.

Der Sperrriegel gemäß der Erfindung ist vorgesehen und angepasst, durch zwei dazu vorgesehene Durchgangsöffnungen zweier relativ bewegbarer Teile des zu verplombenden Gegenstands hindurchgesteckt zu werden, so dass das Einschub-/Einrastfach auf der einen Seite und der Bügel oder die Lasche auf der anderen Seite der zwei Teile zu liegen kommen. Vorteilhafte Weiterbildungen der erfindungsgemäßen Containerplombe sind Gegenstand der Unteransprüche.

Das Grundkonzept für die erfindungsgemäße Containerplombe sieht die Anordnung eines Sperrriegels vor, der an seinem einen Endabschnitt ein in Querrichtung zur Riegelachse geöffnetes Einschub-/Einrastfach (Widerlager) hat, das mit einer in Richtung Einrastfach-Öffnung wirkenden Hinterschneidung ausgebildetZversehen ist. Der Sperrriegel ist dafür vorgesehen und angepasst, durch zwei sich überlappende Bohrungen zweier Teile beispielsweise eines Öffnungs-/Schließmechanismus oder an einem Containerdeckel und einer Containerwanne eingesteckt zu werden. Insofern entspricht der erfindungsgemäße Sperrriegel dem aus dem Stand der Technik bekannten Sperrstift. Des Weiteren hat die erfindungsgemäße Containerplombe einen Bügel oder Lasche mit wenigsten einer Sollknick-/Sollfaltstelle (Filmscharnier), wobei der Bügel bzw. die Lasche am dem anderen Endabschnitt des Sperrriegels angeordnet, vorzugsweise stoffeinstückig ausgebildet ist. Schließlich ist am freien Ende/Endabschnitt des Bügels bzw. der Lasche ein Dorn oder Balken angeordnet, vorzugsweise stoffeinstückig ausgebildet, der an seinem freien Ende/Endabschnitt eine Rasteinrichtung hat, die über eine Sollbruchstelle mit dem Dorn (stoffeinstückig) gekoppelt ist.

Aus diesem Konstruktionskonzept ergibt sich quasi zwangsläufig die folgende Funktion: Für einen Verplombungsvorgang wird zunächst der Sperrriegel durch zwei eigens hierfür vorgesehene Durchgangsöffnungen zweier relativ bewegbarer Teile beispielsweise eines Container-Öffnungs-/Schließmechanismus hindurchgesteckt, wie dies bei Plomben dieser Gattung bekannter Maßen üblich ist. Auf diese Weise kommt das Einschub-/Einrastfach des Sperrriegels auf der einen Seite und der Bügel bzw. die Lasche auf der anderen Seite der beiden Teile zu liegen. Anschließend wird der Bügel bzw. die Lasche über die beiden Teile hinweggebogen und der Dorn/Balken in das Einschub-/Einrastfach eingedrückt und mit der darin ausgebildeten zumindest einen Hinterschneidung verrastet.

Für ein manuelles Zerstören der Plombe wird der Dorn aus dem Einschub-/Einrastfach herausgerissen, beispielsweise durch entsprechendes Betätigen des Öffnungs-/Verschließmechanismus, wobei dessen Rasteinrichtung vom Dorn an der hierfür vorgesehenen Sollbruchstelle abreißt/abschert und in das Einschub-/Einrastfach zurückfällt bzw. darin aufgefangen wird. Schließlich kann der Sperrriegel aus den beiden sich überlappenden Durchgangsöffnungen der zwei relativ zueinander bewegbaren Teile gezogen werden, um diese frei zu geben.

Aus der vorstehend beschriebenen Funktion können die folgenden Vorteile abgeleitet werden:
- Die erfindungsgemäße Plombe hat das Einschub-/Einrastfach, das eine Art Fangkäfig für die abgerissene Rasteinrichtung bildet. Damit wird das unkontrollierte Abfallen von Plombenfragmenten verhindert.
- Der Sperrriegel bleibt auch nach Zerstörung der Plombe ggf. in Takt und voll funktionsfähig. D.h. selbst wenn die Plombe zerstört wurde, können ggf. die beiden hierdurch gesicherten relativ bewegbaren Teile des Sterilgutcontainers zunächst noch nicht für ein Öffnen des Sterilgutcontainers bewegt werden, sondern erst dann, wenn der Sperrriegel manuell aus den sich überlappenden Durchgangsöffnungen an den beiden relativ bewegbaren Teilen gezogen wurde, wofür dann nur noch ein geringer Kraftaufwand erforderlich ist. Dies erhöht ggf. weiter die Betriebssicherheit der erfindungsgemäßen Plombe.
- Aufgrund der Anordnung der Rasteinrichtung am Bügel bzw. an der Lasche und demnach der Ausbildung des Widerlagers am Sperrstift kann die Montageanordnung der erfindungsgemäßen Plombe derart gestaltet sein, dass ein Zerstören der Plombe durch (unzureichendes) Betätigen des Öffnungs-/Schließmechanismus am Sterilgutcontainer möglich ist, ohne dass hierbei jedoch die Verriegelungsfunktion der Plombe zum Verhindern eines Öffnens des Sterilcontainers unmittelbar aufgehoben wird.

- Aufgrund des um die beiden relativ bewegbaren Teile geschwenkten Bügels/Lasche ist die erfindungsgemäße Plombe von wenigstens zwei Seiten des Sterilgutcontainers aus sichtbar.
- Schließlich ist mit dem erfindungsgemäßen Konstrutionskonzept eine Einhandeinführung und Einhandverriegelung der Plombe möglich.

Gemäß einer vorteilhaften Ausgestaltung der erfindungsgemäßen Plombe ist innerhalb des Einschub-/Einrastfachs eine Schneidkante/Schneidklinge angeordnet (vorzugsweise stoffeinstückig ausgebildet), die so platziert ist, dass sie beim Herausziehen des Dorns aus dem Einschub-/Einrastfach auf die Sollbruchstelle zwischen Dorn und Rasteinrichtung schneidend einwirkt.

Gemäß einer weiteren vorteilhaften Ausgestaltung der erfindungsgemäßen Plombe hat der Dorn eine Längsführung beispielsweise in Form einer Längsnut oder einer Längsleiste, die an einer entsprechenden Längsleiste/Längsnut im Einschub-/Einrastfach gleitend geführt ist und so den Einrastvorgang erleichtert.

Gemäß einer weiteren vorteilhaften Ausgestaltung der erfindungsgemäßen Plombe ist an deren Sperrriegel insbesondere nahe dem Bügel/der Lasche eine Arretierung beispielsweise in Form eines Vorsprungs oder einer umlaufenden Leiste vorgesehen (stoffeinstückig ausgebildet), die beim Einstecken des Sperrriegels in die entsprechenden Durchgangsöffnungen der zwei relativ zueinander bewegbaren Teile zumindest eine Durchgangsöffnung hinterschneidet und damit ein (ungewolltes) Herausfallen des Sperrriegels verhindert.

Vorzugsweise ist die Dornseitige Rasteinrichtung eine Art Anker mit zwei pfeilförmig angestellten Flügeln, wobei das Einschhub-/Einrastfach mit zwei sich gegenüberliegenden Seitenwandausbrüchen versehen ist, in welche die beiden pfeilförmig angestellten Flügel einrasten können. Vorzugsweise ist die Tiefe des Einschub-/Einrastfachs so gewählt, dass der Dorn/dessen Rasteinrichtung am Fachboden anschlägt, wenn die Rasteinrichtung (pfeilförmig angestellte Flügel) mit der zumindest einen Hinterschneidung (Seitenwandausbrüche) verrastet.

Schließlich kann der Bügel bzw. die Lasche optional auch als Träger einer Indikatoreinrichtung (Indikatorpunkt) dienen, zum Erkenntlich Machen des Durchlaufens eines Steril isationsprozesses.

### Kurzbeschreibung der Figuren

Die Erfindung wird nachstehend anhand eines bevorzugten Ausführungsbeispiels unter Bezugnahme auf die begleitenden Figuren näher erläutert. Es zeigen:
Fig. 1 eine Perspektivenansicht einer (Sterilgut-)Containerplombe mit Fangkäfig gemäß einem bevorzugten Ausführungsbeispiel der vorliegenden Erfindung in geöffnetem/unverriegeltem Zustand (Konstruktionslage),
Fig. 2 eine Unteransicht der Plombe gemäß Fig. 1,
Fig. 3 eine Seitenansicht der Plombe gemäß Fig. 1 in offenem Zustand,
Fig. 4 eine Seitenansicht der Plombe gemäß Fig. 1, jedoch in geschlossenem/verriegelten Zustand und
Fig. 5 eine Seitenansicht der Plombe gemäß Fig. 1, jedoch in gebrochenem/abgerissenen Zustand.

### Figurenbeschreibung

Gemäß der Fig. 1 bis 3 hat die Sterilgutcontainerplombe 1 nach einem bevorzugten Ausführungsbeispiel der vorliegenden Erfindung einen Sperrriegel oder Balken 3, an dessen einem Endabschnitt, vorzugsweise Ende/Stirnseite ein Bügel bzw. eine Faltenlasche 5 vorzugsweise stoffeinstückig angeordnet/ausgebildet ist, die sich in Konstruktionslage (unbetätigter Zustand) gemäß Fig. 3 bevorzugt im Wesentlichen rechtwinklig zur Längsachse S der Sperrriegels 3 erstreckt. Die Faltenlasche 5 bildet an ihrem einen Endabschnitt etwa im Bereich des Sperrriegels 3 eine Druck-/Betätigungsfläche oder -taste 7 auf, deren dem Sperrriegel 3 abgewandten Laschenseite und an ihrem anderen Endabschnitt einen (manuell) abkrümmbaren oder faltbaren Verbindungsgurt 9, an dessen freien Ende/Endabschnitt ein Dorn oder Stift 13 vorzugsweise stoffeinstückig angeordnet ist, der sich bevorzugt im Wesentlichen rechtwinklig zur Faltenlasche/Verbindungsgurt auf deren dem Sperrriegel 3 zugewandten Laschenseite erstreckt.

Im vorliegenden Fall weist die Faltenlasche 5 eine Sollknickstelle/Sollknickleiste 11 auf, welche die Druck-/Betätigungstaste 7 vom Verbindungsgurt 9 trennt/separiert. Dabei sei an dieser Stelle ausdrücklich darauf hingewiesen, dass die Sollknickstelle 11 rein optional ist und stattdessen lediglich die Flexibilität des Verbindungsgurts 9 für dessen Abkrümmen genutzt werden kann. Schließlich kann die dem Sperrriegel 3 abgewandte Seite der Faltenlasche 5 als Trägerfläche für eine (nicht weiter gezeigte) Indikatoreinrichtung dienen, welche den Sterilisationszustand des Containers anzeigen kann (beispielsweise durch Verfärbung infolge eines Erhitzungsvorgangs).

Am freien Ende/Endabschnitt des Dorns 13 ist eine Rasteinrichtung 15 vorzugsweise stoffeinstückig angeordnet, gemäß der Fig. 2 vorzugsweise in Form eines Ankers mit zwei pfeilartig angestellten biegeflexiblen/elastischen Flügeln 15a, 15b und optional einer Anschlagsfläche 15c, die an der freien Stirnseite des Dorns/Rasteinrichtung ausgeformt ist. Schließlich weist der Dorn 13 eine Längsnut 13a auf, die an der freien Verbindungsgurt-Stirnseite zwischen Verbindungsgut 9 und Rasteinrichtung 15 ausgeformt ist, wobei die Rasteinrichtung 15 axial zwischen den beiden Flügeln 15a, 15b eine Zentrierfläche/Zentrierung 15d ausbildet, die sich in axialer Verlängerung zu der Längsnut 13a ausrichtet.

Der Sperrriegel 3 bildet an seinem freien Endabschnitt eine vorzugsweise schnabelförmige Einführschräge 3a, und in einem Mittenabschnitt ein in Richtung hin zu dem Dorn 13 offenes Einschub-/Einrastfach 17. Dieses Einschub-/Einrastfach 17 hat in etwa eine Innenabmessung entsprechend der Außenabmessung des Dorns 13, insbesondere der Rasteinrichtung 15, derart, dass diese in das Einschub-/Einrastfach 17 eingesteckt werden kann. Darüber hinaus sind an zwei sich gegenüberliegenden Seitenwänden des Einschub-/Einrastfachs 17 Ausbrüche 17a, 17b ausgebildet, in welche die Flügel 15a, 15b der ankerförmigen Einrasteinrichtung 15 einrasten, wenn diese in das Einschub-/Einrastfach 17 eingesteckt wird. Zur Begrenzung dieser Einsteckbewegung bildet das Einschub-/Einrastfach 17 optional einen Fachboden 17c aus, an welchem die Anschlagsfläche 15c der Einrasteinrichtung 15 anschlagen kann. Schließlich ist ein platten- oder keilförmiger Vorsprung 17d am Einschub-/Einrastfach 17 ausgebildet/angeordnet, der in das Einschub-/Einrastfach 17 hineinragt und an seiner freien Vorderkante optional eine Art Klinge/Schneidkante ausbildet. Dabei ist der Vorsprung 17d so angeordnet, dass dieser mit der Zentrierfläche 15d an der Einrasteinrichtung 15 des Dorns 13 in Gleiteingriff kommt, wenn dieser in das Einschub-/Einrastfach 17 eingesteckt wird.

Optional kann am Sperrriegel 3 im Bereich des Bügels/Faltenlasche 5 ein Materialauftrag (Verdickung) oder ein leistenförmiger Vorsprung 3b ausgebildet sein, der dafür vorgesehen ist, Maßtoleranzen auszugleichen und ggf. den Sperrriegel 3 in der Durchgangsöffnung eines zu plombierenden Elements des Containers zu verspannen/verklemmen.

Die Fig. 4 und 5 verdeutlichen prinzipiell die Funktionsweise der erfindungsgemäßen Containerplombe.

Demnach ist die Plombe 1 dafür vorgesehen und ausgebildet, dass der Sperrriegel 3 als starres/nicht zerstörbares Plombenbauteil in die sich überlappenden Durchgangsöffnungen zweier relativ zueinander bewegbarer Elemente beispielsweise eines Sterilgutcontainers eingesteckt wird, um diese gegen eine Relativbewegung zu verriegeln. Derartige Elemente können beispielsweise ein Containerdeckel und eine Containerwanne oder zwei Hebel eines Öffnung-/Schließmechanismus des Containers oder dergleichen Elemente sein. An dieser Stelle sei darauf hingewiesen, dass diese Elemente nicht zum Erfindungsgegenstand selbst zählen sondern lediglich eine Anwendungsmöglichkeit der erfindungsgemäßen Plombe 1 für ein besseres technisches Verständnis von deren Funktionsweise beschreiben.

Sobald der Sperrriegel 3 in die erwähnten (nicht gezeigten) Durchgangsöffnungen eingeführt ist, derart, dass sich die Faltenlasche 5 auf der einen Seite und das Einschub-/Einrastfach 17 auf der anderen Seite der zu verriegelnden Elemente befinden, wird der Verbindungsgurt 9 umgebogen/gefaltet und dabei der Dorn 13, insbesondere die Einrasteinrichtung 15 am freien Ende des Dorns 13 in das Einschub-/Einrastfach 17 eingedrückt, solange, bis die beiden Flügel 15a, 15b der Einrasteinrichtung 15 in den Ausbrüchen 17a, 17b am Einschub-/Einrastfach 17 einrasten und so die Plombe 1 verriegeln. Diese Einschubbewegung wird dabei durch den keilförmigen Vorsprung 17d unterstützt, der in/an der Zentrierung 15d entlanggleitet und schließlich in die Längsnut 13a am Dorn eingreift. Der Einschubweg wird schließlich durch den Fachboden 17a begrenzt, auf welchem die Anschlagsfläche 15d der Einrasteinrichtung 15 aufschlägt.

Um die erfindungsgemäße Plombe zu brechen und die beiden verplombten Containerelemente wieder relativ bewegen zu können sind erfindungsgemäß im Wesentlichen zwei Vorgänge erforderlich:
Zunächst muss der Dorn 13 aus dem Einschub-/Einrastfach 17 herausgezogen/herausgerissen werden, indem die Einrasteinrichtung 15 vom Dorn 13 abgerissen wird. Dieser Abreißvorgang kann beispielsweise vom keilförmigen Vorsprung 17d (zusätzlich) unterstützt werden, der, wie vorstehend bereits angedeutet, an seiner freien Vorderkante eine Schneide optional ausbildet, die (falls technisch umgesetzt) an einem, eine Sollbruchstelle bildenden Übergangsbereich zwischen Dorn 13 und ankerförmiger (Ein-)Rasteinrichtung 15 anliegt und bei einer Herausziehbewegung des Dorns 13 die Einrasteinrichtung 15 von diesem abschert. Falls keine entsprechende Schneide ausgebildet ist, wird die Sollbruchstelle zwischen Dorn 13 und Rastvorrichtung 15 alleine durch die manuelle Betätigungs-/Zugkraft auf den Dorn 13 zerrissen. Da hierbei die Flügel 15a, 15b der Einrasteinrichtung 15 in den beiden Ausbrüchen 17a, 17b des Einschub-/Einrastfachs 17 verrastet/verhakt bleiben, verbleibt die (fragmentierte) Einrasteinrichtung innerhalb der Einschub-/Einrastfachs 17 in der zusätzlichen Funktion eines Fangkäfigs. Dieser Zustand ist in der Fig. 5 dargestellt.

Erst jetzt kann der die Relativbewegung der beiden verplombten Containerelemente verhindernde Sperrriegel aus den nicht weiter dargestellten Durchgangsöffnungen der betreffenden Containerelemente manuell gezogen werden, um deren Relativbewegung freizugeben.

## Patentansprüche

1. Containerplombe mit
- einem Sperrriegel (3), der für ein Durchstecken eines zu verplombenden Gegenstands vorgesehen ist, und der an seinem einen Endabschnitt oder Mittenabschnitt, welcher in den zu verplombenden Gegenstand durchsteckbar ist, ein in Querrichtung zur Riegelachse (S) geöffnetes Einschub-/Einrastfach (17) hat, das mit einer in Richtung Einrastfach-Öffnung wirkenden Hinterschneidung (17a, 17b) ausgebildet oder versehen ist,
- einem Bügel oder einer Lasche (5) zur Handhabung der Containerplombe, wobei der Bügel oder die Lasche (5) an dem anderen Endabschnitt des Sperrriegels (3), der nicht für ein Durchstecken des zu verplombenden Gegenstands vorgesehen ist, angeordnet ist sowie einen für ein äußeres Umgreifen des zu verplombenden Gegenstands vorgesehenen Abschnitt bildet, und
- einem, am freien Ende/Endabschnitt des für ein äußeres Umgreifen des zu verplombenden Gegenstands vorgesehenen Abschnitts des Bügels oder der Lasche (5) angeordneten Dorn oder Balken, der an seinem freien Ende/Endabschnitt eine Rasteinrichtung (15) für ein verplombendes Zusammenwirken mit der Hinterschneidung (17a, 17b) hat, die über eine Sollbruchstelle mit dem Dorn (13) gekoppelt ist, um ein Brechen der Containerplombe zu ermöglichen,
**dadurch gekennzeichnet dass**
der Sperrriegel (3) vorgesehen und angepasst ist, durch zwei dazu vorgesehene Durchgangsöffnungen zweier relativ bewegbarer Teile des zu verplombenden Gegenstands hindurchgesteckt zu werden, so dass das Einschub-/Einrastfach (17) auf der einen Seite und der Bügel oder die Lasche (5) auf der anderen Seite der zwei Teile zu liegen kommen.

2. Containerplombe nach Anspruch 1, **dadurch gekennzeichnet, dass** das Einschub-/Einrastfach einen Fangkäfig für die beim Herausziehen des Dorns (13) abgerissene/fragmentierte Rasteinrichtung (15) bildet.

3. Containerplombe nach einem der vorstehenden Ansprüche, **dadurch gekennzeichnet, dass** innerhalb des Einschub-/Einrastfachs (17) eine Schneidkante/Schneidklinge angeordnet ist, die so platziert ist, dass sie beim Herausziehen des Dorns (13) aus dem Einschub-/Einrastfach (17) auf die Sollbruchstelle zwischen Dorn (13) und Rasteinrichtung (15) schneidend einwirkt.

4. Containerplombe nach einem der vorstehenden Ansprüche, **dadurch gekennzeichnet, dass** der Dorn (13) eine Längsführung hat, die an einer entsprechenden Längsleiste/Längsnut (17d) im Einschub-/Einrastfach gleitend geführt ist und so den Einrastvorgang erleichtert.

5. Containerplombe nach einem der vorstehenden Ansprüche, **dadurch gekennzeichnet, dass** am Sperrriegel (3) insbesondere nahe dem Bügel/der Lasche (5) eine Arretierung vorgesehen ist, die beim Einstecken des Sperrriegels (3) in die entsprechenden Durchgangsöffnungen zweier relativ zueinander bewegbaren Teile zumindest eine Durchgangsöffnung hinterschneidet und damit ein Herausfallen des Sperrriegels (3) verhindert oder hemmt.

6. Containerplombe nach einem der vorstehenden Ansprüche, **dadurch gekennzeichnet, dass** die dornseitige Rasteinrichtung (15) eine Art Anker mit zwei pfeilförmig angestellten Flügeln (15a, 15b) bildet, wobei das Einschub-/Einrastfach (17) mit zwei sich gegenüberliegenden Seitenwandausbrüchen (17a, 17b) versehen ist, welche die Hinterschneidung bilden und in welche die beiden pfeilförmig angestellten Flügel (15a, 15b) einrasten.

## Claims

1. Container seal with
- a locking bolt (3) which is provided for being inserted through an item to be sealed and which has at its one end portion or central portion, which is insertable into the item to be sealed, a push-in/latch compartment (17) open in a direction transverse to the lock axis (S), which is formed or provided with an undercut (17a, 17b) acting in the direction of a latch compartment opening,
- a clip or tab (5) for handling the container seal, the clip or tab (5) being arranged on the other end portion of the locking bolt (3), which is not provided for being inserted through the item to be sealed and forming a portion provided for external encompassing of the item to be sealed, and
- a bolt or bar arranged at the free end/end portion of the portion of the clip or tab (5) provided for external encompassing of the item to be sealed and having at its free end/end portion a latch device (15) for sealing cooperation with the undercut (17a, 17b), which is coupled to the bolt (13) via a predetermined breaking point, in order to enable breaking of the container seal,
- **characterized in that** the locking bolt (3) is provided and adapted to be inserted through two passage openings provided therefor of two relatively movable parts of the item to be sealed, so that the push-in/latch compartment (17) comes to rest on one side and the clip or tab (5) on the other side of the two parts.

2. Container seal according to claim 1, **characterized in that** the push-in/latch compartment (17) forms a catch cage for the latch device (15) torn off/fragmented when the bolt (13) is pulled out.

3. Container seal according to one of the preceding claims, **characterized in that** a cutting edge/cutting blade is arranged within the push-in/latch compartment (17), which is placed in such a way that it acts in a cutting manner on the predetermined breaking point between bolt (13) and latch device (15) when the bolt (13) is pulled out of the push-in/latch compartment (17).

4. Container seal according to one of the preceding claims, **characterized in that** the bolt (13) has a longitudinal guide, which is slidingly guided on a corresponding longitudinal bar/longitudinal groove (17d) in the push-in/latch compartment and thus facilitates the latching process.

5. Container seal according to one of the preceding claims, **characterized in that** on the locking bolt (3), in particular near the clip/tab (5), a locking mechanism is provided, which, when the locking bolt (3) is inserted into the corresponding passage openings of two parts that can be moved relatively to each other, undercuts at least one passage opening and thus prevents or inhibits the locking bolt (3) from falling out.

6. Container seal according to one of the preceding claims, **characterized in that** the bolt-side latch device (15) forms a kind of anchor with two arrow-shaped wings (15a, 15b), the push-in/latch compartment (17) being provided with two opposite side wall indentations (17a, 17b) which form the undercut and into which the two arrow-shaped wings (15a, 15b) latch.

## Revendications

1. Scellé pour conteneurs comportant
- un verrou de fermeture (3), lequel est prévu pour l'enfichage d'un objet à sceller, et lequel a dans sa section d'extrémité ou section centrale, laquelle peut être enfichée dans l'objet à sceller, une case d'insertion/d'encliquetage (17) ouverte dans la direction transversale à l'axe de verrou (S), laquelle est formée avec ou munie d'une contre-dépouille (17a, 17b) agissant dans la direction de l'ouverture de case d'encliquetage,
- un étrier ou une languette (5) pour la manipulation du scellé pour conteneurs, l'étrier ou la languette (5) étant disposé à l'autre section d'extrémité du verrou de fermeture (3), laquelle n'est pas prévue pour l'enfichage de l'objet à sceller, et forme une section prévue pour l'enveloppement extérieur de l'objet à sceller, et
- une broche ou une barre disposée sur une extrémité/section d'extrémité libre de la section de l'étrier ou de la languette (5) prévue pour l'enveloppement extérieur de l'objet à sceller, laquelle a à son extrémité/section d'extrémité libre un dispositif d'encliquetage (15) pour une interaction de scellage avec la contre-dépouille (17a, 17b), lequel est accouplé à la broche (13) à travers un point destiné à la rupture, pour permettre une rupture du scellé pour conteneurs,
**caractérisé en ce que**
le verrou de fermeture (3) est prévu et adapté pour être enfiché à travers deux ouvertures de passage prévues à cet effet de deux parties relativement mobiles de l'objet à sceller, de telle façon que la case d'insertion/d'encliquetage (17) est placée sur l'un côté et l'étrier ou la languette (5) est placé sur l'autre côté des deux parties.

2. Scellé pour conteneurs selon la revendication 1, **caractérisé en ce que** la case d'insertion/d'encliquetage forme une cage de capture pour le dispositif d'encliquetage (15) arraché/fragmenté lors du retrait de la broche (13).

3. Scellé pour conteneurs selon l'une des revendications précédentes, **caractérisé en ce qu'à** l'intérieur de la case d'insertion/d'encliquetage (17) un bord/une lame de coupe est disposé(e), qui est placé(e) de façon à agir de manière coupante sur le point destiné à la rupture entre la broche (13) et le dispositif d'encliquetage (15) lors du retrait de la broche (13) de la case d'insertion/d'encliquetage (17).

4. Scellé pour conteneurs selon l'une des revendications précédentes, **caractérisé en ce que** la broche (13) a un guide longitudinal, lequel est guidé de manière coulissante sur une barrette/rainure longitudinale (17d) correspondante dans la case d'insertion/encliquetage et facilite ainsi le processus d'encliquetage.

5. Scellé pour conteneurs selon l'une des revendications précédentes, **caractérisé en ce qu'**un dispositif d'arrêt est prévu sur le verrou de fermeture (3), en particulier près de l'étrier/de la languette (5), lequel contre-dépouille au moins une ouverture de passage, lors de l'insertion du verrou de fermeture (3) dans les ouvertures de passage correspondantes de deux parties relativement mobiles et empêche ou inhibe de ce fait une chute du verrou de fermeture (3).

6. Scellé pour conteneurs selon l'une des revendications précédentes, **caractérisé en ce que** le dispositif d'encliquetage (15) côté broche forme une sorte d'ancre avec deux ailes dressées en forme de flèche (15a, 15b), la case d'insertion/d'encliquetage (17) étant munie de deux découpes de paroi latérale (17a, 17b) opposées, lesquelles forment la contre-dépouille et dans lesquelles s'encliquettent les deux ailes dressées en forme de flèche (15a, 15b).
